# EUROPÄISCHE PATENTSCHRIFT

(11) **EP 0 397 893 B1**
(45) Veröffentlichungstag und Bekanntmachung des Hinweises auf die Patenterteilung: **16.02.1994**
(21) Anmeldenummer: 89108460.0
(22) Anmeldetag: 11.05.1989
(51) Int. Cl.: B28B 7/08, B28B 7/02

(54) **Schalung für beliebige Gussteile**
Shuttering for concrete elements with various dimensions
Coffrage pour éléments moulés de dimensions quelconques

(43) Veröffentlichungstag der Anmeldung: 22.11.1990
(73) Patentinhaber: Ruffer, Dittmar, Dipl.-Ing., 65191 Wiesbaden (DE)
(72) Erfinder: Ruffer, Dittmar, Dipl.-Ing., 65191 Wiesbaden (DE)
(74) Vertreter: Seiffert, Klaus, Dipl.-Phys.

(56) Entgegenhaltungen:
- DE-A- 1 459 279
- DE-A- 1 584 397
- DE-A- 2 250 686
- DE-A- 2 945 562
- FR-A- 1 283 329
- FR-A- 2 139 022
- FR-A- 2 349 008
- US-A- 1 939 007
- US-A- 3 765 641

## Beschreibung

Die Erfindung bezieht sich auf einen Schalungsrahmen zur Herstellung von doppelwandigen Platten aus Gußmaterial, Wie z.B. Beton, mit einem Unterrahmen und einem hierzu passenden Oberrahmen, welche durch offene Gelenkteile miteinanderverbunden sind, wobei der Oberrahmen auf den Unterrahmen klappbar ist.

Schalungsrahmen zur Herstellung von Betonplatten sind in manigfaltigen AUsführungen bekannt worden. Dabei kommt es insbesondere auf kurze Herstellungszeiten und schnelle Anpassungsfähigkeit an unterschiedlich große bzw. dicke Platten an. So zeigt die US-A-1,939,007 einen Schalungsrahmen mit einer unteren Laufschiene, die eine breite Lauffläche aufweist und mit einer oberen Laufschiene, die in Bezug auf die untere Laufschiene einstellbar angeordnet ist und deren Lauffläche gegenüber der Lauffläche der unteren Laufschiene abgestuft ist. Mit einer derartigen Konstruktion ist eine Anpassungsfähigkeit an unterschiedliche Plattenäbmessungen gegeben.

Die DE-A-2 250 686 zeigt einen beheizbaren Fertigungstisch zur Herstellung von Betonelementen, insbesondere Platten, mit einem aus Längs- und Querträgern bestehenden Tragwerk und einem darauf gehaltenen Schalblech, auf das Formräder aufsetzbar sind. Durch speziell angeordnete Infrarot-Strahler wird eine Beschleunigung der Aushärtung des Betons erreicht.

Die DE-A-1 584 397 zeigt ein System zur flexiblen Bildung von Schalungsrahmen auf Metalltischen, wobei die Wände aus Metallprofilen bestehen. Das System verwendet mehrere Tische und eine Bohrschablone mit entsprechender Ausbildung und Lochmusteranordnung in Verbindung mit Befestigungsbolzen.

Die FR-A-1.283.329 zeigt einen Schalungsrahmen mit einstellbaren Traversen und Rahmenteilen sowie einer Heißwasser-Rohranordnung zur Beschleunigung der Aushärtung des Betons.

Schalungsrahmen zur Herstellung von doppelwandigen Betonplatten gemäß der eingangs bezeichneten Gattung sind durch die FR-A-2.139.022 und die DE-A-29 45 562 bekannt geworden.

Bei diesen beiden bekannten Schalungsrahmen für doppelwandige Betonplatten geht man offenbar davon aus, daß der in dem Oberrahmen ausgehärtete Beton hinreichend sicher in diesem Oberrahmen gehalten wird oder daß man andererseits das Lösen des gegossenen Wandteiles im Oberrahmen in Kauf nehmen kann, während man den Oberrahmen auf den Unterrahmen herüberklappt bzw. auch nach dem Herumklappen des Oberrahmens. Außerdem ermöglichen die bekannten Schalungsrahmen nicht ohne weiteres die Herstellung von Betonschichten unterschiedlicher Dicke im Oberrahmen.

Gegenüber diesem Stand der Technik liegt der vorliegenden Erfindung die Aufgabe zugrunde, die bekannten Schalungsrahmen derart weiterzuentwickeln, daß die ausgehärtete Platte im Oberrahmen beim und nach dem Herumklappen des Oberrahmens sicher an ihrem Platz gehalten wird, wobei vorzugsweise auch noch Betonplatten unterschiedlicher Dicke in den Oberrahmen gegossen werden können. Außerdem ist es mit dem neuen Rahmen möglich, auch Betonhohlplatten mit größeren Abmessungen herzustellen, als dies bisher möglich war.

Diese Aufgabe wird ausgehend von dem eingangs bezeichneten Schalungsrahmen gemäß der Erfindung dadurch gelöst, daß parallel zu den Rahmenseiten verlaufende Trapezprofile zur Aufnahme der Last des erhärteten Bauteiles am Oberrahmen befestigbar sind, indem ein Trapezprofil an einer Innenseite des Oberrahmens befestigt ist und sich mit einer Kante seiner Grundfläche an einer an der Innenseite des Oberrahmens angebrachten Rampe abstützt, wobei die Grundfläche des Trapezes über die von dem Oberrahmen aufgespannte Ebene hinausragt und über Bolzen mit der Stirnseite eines Schenkels eines L-förmigen Teiles verschraubt ist, welches den Oberrahmen von außen umgreift und mit seinem zweiten Schenkel an einer auf der Außenseite des Oberrahmens vorgesehenen Rampe verkeilt ist, um über den ersten Schenke einen Zug und eine gegenüber der Ebene des Rahmens abgewinkelte Haltekraft für das Trapezprofil an dem Oberrahmen bereitzustellen.

Die vorgenannte Aufgabe kann auch dadurch gelöst werden, daß parallel zu den Oberrahmenseiten verlaufende Rohre zur Aufnahme der Last des erhärteten Bauteiles am Oberrahmen befestigbar sind und entlang paralleler, gegenüberliegender Außenseiten des Oberrahmens L-Profilschienen mit einem horizontalen, an dem Rahmen befestigten horizontalen Schenkel und einem freien vertikalen Schenke vorgesehen sind, wobei auf den L-Profilen Klammern in Längsrichtung verschiebbar angeordnet sind, die eine L-förmige Aussparung aufweisen, in welcher die L-Profilschiene mit Freiraum aufnehmbar ist, wobei in einem Freiraum parallel zu dem horizontalen Schenke des L-Profils ein Rohrende aufnehmbar ist, während in einen Freiraum an der Stirnseite des vertikalen L-Schenkels ein Keil eintreibbar ist.

Durch die erfindungsgemäße Ausbildung des Schalungsrahmens kann man den Oberrahmen mit entsprechenden Hilfsmitteln relativ langsam auf den Unterrahmen herumklappen, ohne daß zu befürchten ist, daß sich die gegossene Betonplatte aus dem Oberrahmen löst, da sie durch die Trapezprofile und/oder die Rohre sicher am Oberrahmen gehalten wird. Auf diese Weise ist auch eine exakte Positionierung des im Oberrahmen gegossenen Teils relativ zu dem im Unterrahmen gegossenen Teiles möglich. Auch der Abstand zwischen dem Betonteil des Oberrahmens und dem des Unterrahmens kann so exakt eingehalten und so lange aufrechterhalten werden, bis auch der Beton im Unterrahmen ausgehärtet ist, so daß die in beide Platten eingegossene Bewehrung die beiden Platten zusammenhält und als fertiges Hohlwandteil seiner endgültigen Verwendung zugeführt werden kann.

Damit kann man mühelos auch größere Betonhohlplatten herstellen als dies bisher möglich war. Außerdem ist es möglich, die Rohre so anzubringen, daß sie nicht nur oberhalb der Oberrahmenteile sondern zwischen diesen verlaufen, so daß es auch möglich ist, Platten zu gießen, die dünner sind als es der Höhe der Rahmenteile entspricht.

Schließlich ist es auch möglich, der so gegossenen Platte über diese Halterungsteile ein gewisses Profil mitzugeben, vor allem an einer oder mehreren außenkanten mit Hilfe der erfindungsgemäß zu verwendenden Trapezprofile. Mit Hilfe der Trapezprofile kann außerdem die Dicke der zu gießenden Betonplatten am Rand eingestellt werden.

Die Erfindung wird im folgenden im Rahmen der Herstellung unter anderem von doppelschaligen Decken- und Wandplatten aus einem gießenden Material z.B. Beton anhand von AUsführungsbeispielen näher erläutert, aus denen sich weitere ausgestaltende Merkmale ergeben. Die Figuren 1 bis 11 zeigen schematisch die einzelnen Bestandteile des erfindungsgemäßen Schalungsrahmens und das Aufeinanderklappen der Rahmenteile sowie die Abstandshalterung.

Dabei zeigen im einzelnen:
- Figuren 1 und 2: den erfindungsgemäßen Schalungsrahmen im aufgeklappten Zustand in einer Draufsicht und einer Seitenansicht (oberer Figurenteil),
- Figur 3: in einer Schnittansicht die Halterung eines Trapezprofils an der Innenseite des Oberrahmens zur Lastaufnahme,
- Figur 4: eine stirnseitige Draufsicht auf die Halterung nach Figur 3 von der dem Trapezprofil abgewandten Seite aus,
- Figur 5: eine Schnittansicht entsprechend Figur 3 mit einer zusätzlichen Halterung des Trapezprofiles in Form eines Rundstahles,
- Figur 6: eine stirnseitige Draufsicht auf die Haltetung nach Figur 5,
- Figur 7: einen Ausschnitt aus Figur 5 unter Darstellung der Rundstahl-Zusatzhalterung im gelösten Zustand,
- Figur 8: ein am Oberrahmen angebrachtes offenes Gelenkteil,
- Figur 9: ein am Unterrahmen angebrachtes Gelenkteil,
- Figur 10: eine zum Trapezprofil nach Figur 3 alternative Lastaufnahme mittels einer Rohranordnung,
- Figur 11: das Zusammenwirken der beiden Gelenkteile gemäß den Figuren 8 und 9.

Die Figuren 1 und 2 zeigen einen Schalungsrahmen im aufgeklappten Zustand, der waagrecht auf einem nicht dargestellten Schalungstisch aufliegt. In der Figur 1 ist dabei der Oberrahmen 1 dargestellt. Dieser besteht aus einem geschlossenen Rahmen 1, der durch Längstraversen 6, beliebig entsprechend dem Raster der Bohrungen 5 unterteilt werden kann. Die Längstraverse wird entsprechend der Plattenabmessung auf die Bohrungen aufgesetzt. Dadurch entstehen Quertraversen 7 unterschiedlicher Länge.

In dem Oberrahmen ist zweckmäßig, wie die Skizze zur Figur 1 zeigt, eine isolierende oder sonstige Wärme- oder Dämmschicht 4 aufgebracht.

Die Figur 2 zeigt den Unterrahmen 2 des Schalungsrahmens, der bei Beginn der Herstellung der Platten neben dem Oberrahmen nach Figur 1 liegt. Der Oberrahmen 1 ist dabei durch Drehgelenke 3 bzw. durch offene Gelenkteile 21, 22, 24 (siehe Figuren 8, 9, 11) mit dem Unterrahmen 2 verbunden.

Der Unterrahmen 2 ist so bemessen, daß er deckungsgleich auf den Oberrahmen paßt. Er weist ferner entsprechend dem Oberrahmen Längstraversen 6 und Quertraversen 7 zur Unterteilung des Rahmeninneren entsprechend dem Raster der Bohrungen 5 auf. Der Oberrahmen nach Figur 1 wird nach Erhärtung des Betons (oder eines anderen gegossenen Materials) auf den Unterrahmen nach Figur 2 gedreht. Hierbei wird eine Spezialhalterung nach Figur 11 benötigt.

Die Figur 3 zeigt ein Trapezprofil 8, das zur Aufnahme der Last des erhärteten Bauteils (der Platte) an einer Innenseite des Oberrahmens 1 befestigbar ist und zugleich der Formbegrenzung des herzustellenden Teils dient. Zur Festhaltung des Trapezprofils 8 an dem Oberrahmen 1 ist ein Stab-Winkelprofil 9, ein L-förmiges Teil, welches den Oberrahmen von außen umgreift, vorgesehen. Die Grundfläche des Trapezes ragt über die vom Oberrahmen aufgespannte Ebene hinaus und ist im oberen Teil mittels Schrauben 10 mit der Kopfplatte auf der Stirnseite des oberen Schenkels des Teiles 9 verbunden. In dem senkrechten Schenkel des Teiles 9 befindet sich unter dem Winkel Alpha eine Ausnehmung 12 mit einem Keil 13, der mit einer an der Außenseite des Oberrahmens vorgesehenen Rampe 11 zusammenwirkt. An der Innenseite des Oberrahmens ist eine weitere Schräge (Rampe), gebildet aus einem Haltemagnet 31 und mindestens einer Platte aus Stahl 32, angebracht, an der sich die untere Kante der Grundfläche des Trapezprofiles abstützt. Der Keil 13 spannt über das Teil 9 das Trapezprofil 8 auf diese weitere Schräge und stellt somit eine Haltekraft bereit. Der Haltemagnet kann mehrere Platten 32 aufnehmen und festhalten.

Die zusätzlichen Stahlplatten 32 verändern die Dicke der Schräge des Rahmens 1. Dadurch wird erreicht, daß eine zweite Bohrung 33 mit der Schraube 10 verbunden und somit das Profil um eine bestimmte Stufe c verändert werden kann. Dadurch wird erreicht, daß das normalerweise mit einer Dicke d eingebaute Bauteil eine um das Maß c größere Dicke erhält. Das Maß c ist so gewählt, daß in Abhängigkeit von der Dicke der Platten 32 das Trapezprofil 8 bei Verschiebungen um das Maß c einen dichten Abschluß mit den Platten 32 herstellt. Dies ist in beiden Lagen für das Trapezprofil gewährleistet und wichtig.

Die Figur 4 zeigt eine stirnseitige Draufsicht auf die Halterung nach Figur 3 und zwar von der dem (nicht dargestellten) Trapezprofil abgewandten Seite aus. Das L-förmige Teil 9 ist mit seiner langgestreckten Kopfplatte mittels Schrauben 10 an dem Trapezprofil befestigt. Der vertikale Schenkel des Teiles 9 liegt mittels des Keiles 13 an der Rampe 11, die am Oberrahmen 1 befestigt ist, an. Das Teil 9 besitzt in der Mitte einen Steg, der auf das Profil auftrifft. Das Profil kann geschlitzt sein oder vollständig durchgehen. Beide Fälle gewährleisten die Zentrierung des Trapezprofiles durch den winkel Alpha gemäß Figur 3.

Das Trapezprofil erfährt eine Lastbeanspruchung durch die erhärteten Platten in den Rahmenteilen 1 und 2. Mitunter reicht dabei die bisher beschriebene Halterung des Trapezprofiles zur Lastaufnahme nicht aus. Die Figur 5 zeigt eine zusätzliche Halterung mittels eines abgebogenen oder verschweißten Rundstahles 14. Die Führung dieses Rundstahles erfolgt durch zwei Rohrhülsen 15. Zwischen den beiden Rohrhülsen ist eine Druckfeder 17 mit einem auf dem Rundstahl angebrachten Ring 16 vorgesehen. Durch den von dieser Feder 17 ausgeübten Druck wird der waagrechte Dorn des Rundstahles 14 durch eine Öffnung in der Kopfplatte 18 des Trapezprofiles 8 gedrückt.

Damit ist auch eine sichere Festhaltung des Trapezprofiles während der Herstellung der Platten gegeben. Das Zurückziehen des waagrechten Dornes des Rundstahles 14 aus der Öffnung in der Kopfplatte 18 erfolgt nun dadurch, daß der senkrechte Schenkel mit einem Hammer umgeschlagen wird und dabei auf ein schräg angebrachtes Blech 19 trifft (siehe auch Figur 6). Dieses Blech 19, dessen Abwicklung die Figur 7 zeigt, hat eine Ausnehmung 20. Durch die schräge Neigung zieht sich daher der horizontal liegende Dorn des Rundstahles beim Umschlagen heraus. Der senkrechte Schenkel bleibt in schräger Lage in der Ausnehmung 20 liegen (siehe auch Figur 7). Damit ist die Montage des Trapezprofiles auf einfache Weise möglich.

Der Vorgang zur Befestigung des Trapezprofiles erfolgt dadurch, daß der senkrecht stehende Dorn aus der Halterung mit einem leichten Hammerschlag herausgeschlagen wird und durch die Feder 17 wiederum in die Öffnung der Kopfplatte 18 des Trapezprofiles 8 eindringt.

Die gelenkige Verbindung zwischen dem Oberrahmen 1 und dem Unterrahmen 2 ist in den Figuren 8, 9 und 11 dargestellt. An dem Oberrahmen 1 (der in gedrehter Stellung dargestellt ist) ist ein U-förmiges offenes Gelenkteil 21 mittels Schrauben 23 angebracht. An dem Unterrahmen 2 ist das offene Gegengelenkteil 24 mittels Schrauben 25 angebracht (Figur 11). Unter Zuhilfenahme von Bolzen 22 wird das Gelenk gesichert. Durch die offenen Gelenkteile 21 und 24 wird erreicht, daß der Oberrahmen nicht immer mit dem Unterrahmen verbunden sein muß, sondern auch an einem anderen Platz lagern kann und gegossenen Baustoff aufnehmen kann. Das offene Gelenk erlaubt zudem eine beliebige räumliche Anordnung der beiden Rahmen, indem andere, entsprechend bemessene Gelenkteile 21, 24 an den Rahmen befestigt werden.

Wie die Figur 11, die das Gelenk im wirksamen Zustand zeigt, erkennen läßt, wird andererseits eine präzise Halterung in senkrechter Richtung zur Herstellung präziser vorgegebener Dicken der Bauteile erreicht. Andererseits wird der Oberrahmen in horizontaler Richtung zentriert.

Die Figur 10 zeigt eine alternative Konstruktion zur Aufnahme der Last des erhärteten Bauteiles (beim Drehen des Oberrahmens) mittels Rohre 29, die parallel zu den Oberrahmenseiten verlaufend am Oberrahmen 1 angebracht sind. Der Oberrahmen ist dabei in gedrehter Lage dargestellt.

Entlang paralleler gegenüberliegender Außenseiten des Oberrahmens 1 sind L-Profilschienen 28 vorgesehen, mit einem horizontalen, an dem Oberrahmen 1 befestigten horizontalen Schenkel und einem freien vertikalen Schenkel der Ausdehnungen. Auf den L-Profilen 28 sind Verschlußklammern 27 in Längsrichtung verschiebbar angeordnet, wobei das L-Profil quasi eine Schiene vorgibt. Diese Klammern 27 weisen jeweils eine L-förmige Aussparung auf, in welcher die jeweilige L-Profilschiene 28 mit Freiraum aufnehmbar ist. In dem Freiraum b parallel zu dem horizontalen Schenkel des L-Profiles 28 ist ein Ende des Rohres 29 aufnehmbar, während in einen Freiraum an der Stirnseite des vertikalen L-Schenkels ein Keil 30 eintreibbar ist. Die Verschlußklammern 27 können daher durch den Keil 30 mit dem Rohr 29 derart verbunden werden, daß das Rohr Lasten aus der Drehung des Oberrahmens aufnehmen kann.

Durch Einlegen einer Profilmatte oder dergleichen in die Rahmen bzw. durch andere geeignete Profiliermaßnahmen kann eine entsprechende Oberflächengestaltung der herzustellenden Platten bei Vorliegen eines Wunsches nach bestimmten Sichtflächen erzielt werden.

Ebenso sind andere bekannte Maßnahmen zur Erzielung von Waschbetonflächen und andere Oberflächengestaltung möglich.

Die erfindungsgemäße Schalung bietet ferner die Möglichkeit, durch Abschrägungen, Nuten oder dergleichen an dem oberen und/oder unteren Schalungsrahmen entsprechende Abschrägungen, Nuten oder sonstige Profile im Bereich des Außenrandes der beiden Betonschalen der herzustellenden Doppel-Betonplatte zu erzielen und gleichzeitig eine leichtere Entschaltung zu erreichen (nicht dargestellt).

## Patentansprüche

1. Schalungsrahmen zur Herstellung von doppelwandigen Platten aus Gußmaterial, wie z.B. Beton, mit einem Unterrahmen (2) und einem hierzu passenden Oberrahmen (1), welche durch offene Gelenkteile (21, 22, 24) miteinander verbunden sind, wobei der Oberrahmen (1) auf den Unterrahmen (2) klappbar ist, dadurch gekennzeichnet, daß parallel zu den Oberrahmenseiten verlaufende Trapezprofile (8) zur Aufnahme der Last des erhärteten Bauteiles am Oberrahmen (1) befestigbar sind, indem ein Trapezprofil (8) an einer Innenseite des Oberrahmens befestigt ist und sich mit einer Kante seiner Grundfläche an einer an der Innenseite des Oberrahmens angebrachten Rampe (31, 32) abstützt, wobei die Grundfläche des Trapezes über die von dem Oberrahmen aufgespannte Ebene hinausragt und über Bolzen (10) mit der Stirnseite eines Schenkels eines L-förmigen Teiles (9) verschraubt ist, welches den Oberrahmen (1) von außen umgreift und mit seinem zweiten Schenkel an einer auf der Außenseite des Oberrahmens vorgesehenen Rampe (11) verkeilt ist, um über den ersten Schenkel einen Zug und eine gegenüber der Ebene des Rahmens abgewinkelte Haltekraft für das Trapezprofil (8) an dem Oberrahmen (1) bereitzustellen.

2. Schalungsrahmen zur Herstellung von doppelwandigen Platten aus Gußmaterial, wie z.B. Beton, mit einem Unterrahmen (2) und einem hierzu passenden Oberrahmen (1), welche durch offene Gelenkteile (21, 22, 24) miteinander verbunden sind, wobei der Oberrahmen (1) auf den Unterrahmen (2) klappbar ist, dadurch gekennzeichnet, daß parallel zu den Oberrahmenseiten verlaufende Rohre (29) zur Aufnahme der Last des erhärteten Bauteiles am Oberrahmen befestigbar sind und entlang paralleler, gegenüberliegender Außenseiten des Oberrahmens (1) L-Profilschienen (28) mit einem horizontalen, an dem Rahmen (1) befestigten horizontalen Schenkel und einem freien vertikalen Schenkel vorgesehen sind, wobei auf den L-Profilen Klammern (27) in Längsrichtung verschiebbar angeordnet sind, die eine L-förmige Aussparung aufweisen, in welcher die L-Profilschiene mit Freiraum aufnehmbar ist, wobei in einem Freiraum parallel zu dem horizontalen Schenkel des L-Profils ein Rohrende aufnehmbar ist, während in einen Freiraum an der Stirnseite des vertikalen L-Schenkels ein Keil (30) eintreibbar ist.

3. Schalungsrähmen nach Anspruch 1 oder 2, dadurch gekennzeichnet, daß im Oberrahmen (1) eine isolierende Wärme- oder Dämmschicht (4) aufgebracht ist.

4. Schalungsrahmen nach einem der Ansprüche 1 bis 3, dadurch gekennzeichnet, daß sowohl der Ober- wie der Unterrahmen (1, 2) durch Längs- und Quertraversen (6, 7) entsprechend den geforderten Plattenabmessungen unterteilbar ist, wobei das Teilungsmaß durch entsprechende an den Rahmenseiten und den Traversen angebrachte Lochreihen bestimmt ist.

5. Schalungsrahmen nach Anspruch 1 oder 3, 4, dadurch gekennzeichnet, daß eine zusätzliche Halterung des Trapezprofiles (8) in Form eines Winkelbolzens (14) vorgesehen ist, von dem ein Schenkel in Rohrhülsen (15) geführt ist und einen Ring (16) aufweist, der mit einer Druckfeder (17) zusammenwirkt derart, daß die Feder diesen Schenkel in eine Öffnung (18) des Trapezprofiles (8) drückt, und daß am Oberrahmen (1) ein Blech (19) mit einer Ausnehmung (20) angebracht ist, in die der andere Schenkel des Winkelbolzens zwecks Öffnung der Zusatzhalterung einschlagbar ist.

6. Schalungsrahmen nach einem der Ansprüche 1 bis 5, dadurch gekennzeichnet, daß die Gelenkteile (21, 24) mittels Verschraubungen (23, 25) austauschbar an dem Ober- bzw. Unterrahmen (1, 2) befestigt sind.

7. Schalungsrahmen nach Anspruch 6, dadurch gekennzeichnet, daß die Gelenkteile (21, 24) als U-Profil mit unterschiedlichen Öffnungsbreiten ausgebildet sind, derart, daß sich im zusammengebauten Zustand der beiden Rahmenteile (1, 2) das U-Profil des Gelenkteiles (21) des Oberrahmens (1) über das U-Profil des Gelenkteiles (24) des Unterrahmens stülpt.

8. Schalungsrahmen nach Anspruch 1 oder einem der Ansprüche 3 bis 7, dadurch gekennzeichnet, daß die an der Innenseite des Oberrahmens (1) angebrachte Rampe aus einem Haltemagnet (31) und mindestens einer schräggestellten Stahlplatte (32) besteht, wobei die Anzahl der Stahlplatten (32) das Dickenmaß der hergestellten Platten bestimmt.

## Claims

1. A shuttering framework for the production of double-walled panels made of cast material, e.g. concrete, having a bottom frame (2) and a top frame (1) which fits it, the bottom frame and top frame being connected together by way of open hinge members (21, 22, 24), wherein the top frame (1) can be folded onto the bottom frame (2), characterised in that trapezoidal profile members (8) which extend parallel to the sides of the top frame can be fixed to the top frame (1) in order to receive the load of the hardened structure, with one trapezoidal profile member (8) being fixed to an inner side of the top frame and bearing with one edge of its base against a ramp (31, 32) arranged on the inner side of the top frame, wherein the base of the trapeze projects beyond the plane spanned by the top frame and is screwed by means of pins (10) to the end side of a limb of an L-shaped member (9) which engages on the outside of the top frame (1) and which is wedged by way of its second limb to a ramp (11) provided on the outer side of the top frame, in order to set up a tractive force by way of the first limb and a force which is bent relative to the plane of the frame for holding the trapezoidal profile member (8) to the top frame (1).

2. A shuttering framework for producing double-walled panels made of cast material, e.g. concrete, having a bottom frame (2) and a top frame (1) which fits it, the top frame and bottom frame being connected together by way of open hinge members (21, 22, 24), wherein the top frame (1) can be folded onto the bottom frame (2), characterised in that tubes (29) which extend parallel to the sides of the top frame can be fixed to the top frame to receive the load of the hardened structure, and L-shaped profile bars (28) are provided along parallel, oppositely disposed outer sides of the top frame (1), which L-shaped profile members have a horizontal limb fixed to the frame (1) and a free vertical limb, wherein arranged displaceably in the longitudinal direction on the L-shaped profile members are clamps (27) which have an L-shaped recess in which the L-shaped profile bar can be received with clearance, wherein a tube end can be received in a clearance parallel to the horizontal limb of the L-shaped profile member, whilst a wedge (30) can be driven into a clearance at the front of the vertical L-shaped limb.

3. A shuttering framework according to Claim 1 or Claim 2, characterised in that arranged in the top frame (1) is an insulating heating layer or damming layer (4).

4. A shuttering framework according to one of Claims 1 to 3, characterised in that both the top frame and bottom frame (1, 2) are able to be divided by longitudinal crosspieces and transverse crosspieces (6, 7) in accordance with the desired dimensions of the panels, wherein the extent of the division is determined by corresponding sets of holes arranged on the sides of the frame and on the crosspieces.

5. A shuttering framework according to Claim 1 or Claim 3, 4, characterised in that an additional holding means for the trapezoidal profile member (8) is provided in the form of an angle pin (14), from which a limb is guided in tube sleeves (15) and has a ring (16) which cooperates with a compression spring (17) in such a way that the spring pushes this limb into an opening (18) in the trapezoidal profile member (8), and that arranged on the top frame (1) is a metal sheet (19) with a recess (20) into which the other limb of the angle pin can be driven for the purpose of opening the additional holding means.

6. A shuttering framework according to one of Claims 1 to 5, characterised in that the hinge members (21, 24) are interchangeably fixed to the top frame and bottom frame (1, 2) by means of screws (23, 25).

7. A shuttering framework according to Claim 6, characterised in that the hinge members (21, 24) are in the form of U-shaped profile members of varying opening width, such that when the two frame members (1, 2) are in the assembled condition the U-shaped profile member of the hinge member (21) of the top frame (1) is inverted over the U-shaped profile member of the hinge member (24) of the bottom frame.

8. A shuttering framework according to Claim 1 or one of Claims 3 to 7, characterised in that the ramp arranged on the inner side of the top frame (1) consists of a holding magnet (31) and at least one inclinedly disposed steel panel (32), wherein the number of steel panels (32) determines the thickness of the panels produced.

## Revendications

1. Coffrage pour la fabrication, de plaques à double paroi en un matériau moulé, par exemple du béton, comportant un châssis inférieur (2) et, ajusté à celui-ci, un châssis supérieur (1), les deux châssis étant reliés l'un à l'autre par des éléments d'articulation ouverts (21, 22, 24), ledit châssis supérieur (1) pouvant être rabattu sur ledit châssis inférieur (2), caractérisé en ce que des profilés trapézoïdaux (8) s'étendant parallélement aux côtés du châssis supérieur peuvent être fixés sur ledit châssis supérieur (1) afin d'absorber la charge de l'élément de construction après durcissement, un profilé trapézoïdal (8) étant fixé sur un côté intérieur du châssis supérieur et s'appuyant par une arête de sa face de base sur une rampe (31, 32) fixée sur le côté intérieur de ce châssis supérieur, tandis que la face de base du trapèze fait saillie au-delà du plan déployé de ce châssis supérieur et est vissée, par des boulons (10) sur la face frontale d'une branche d'un élément (9) en forme de L, élément qui entoure le châssis supérieur (1) de l'extérieur et qui est claveté par sa deuxième branche sur une rampe (11) prévue sur le côté extérieur du châssis supérieur afin d'assurer sur la première branche, une traction et une force, déviée perpendiculairement par rapport au plan du châssis, qui maintient le profilé trapézoïdal (8) sur le châssis supérieur (1).

2. Coffrage pour la fabrication de plaques à double paroi en une matière moulée, par exemple du béton, comportant un châssis inférieur (2) et, ajusté à celui-ci, un châssis supérieur (1), les deux châssis étant reliés l'un à l'autre par des éléments d'articulation ouverts (21, 22, 24), ledit châssis supérieur (1) pouvant être rabattu sur ledit châssis inférieur (2), caractérisé en ce que des tubes (29), s'étendant parallèlement aux côtés du châssis supérieur, peuvent être fixés sur ce châssis supérieur pour absorber la charge de l'élément de construction après durcissement et, en ce que sont prévus, le long de côtés extérieurs parallèles opposés du châssis supérieur (1) des rails profilés en L (28) comportant une branche horizontale fixée sur le coffrage (1) et une branche libre verticale, des agrafes (27) mobiles en direction longitudinale étant disposées sur lesdits profilés en L, ces agrafes présentant un évidement en forme de L dans lequel les rails profilés en L peuvent pénétrer en laissant un espace libre, espace libre dans lequel peut pénétrer une extrémité tubulaire parallèlement à la branche horizontale du profilé en L, tandis que dans un espace libre du côté frontal de la branche verticale du L, une cale (30) peut être enfoncée.

3. Coffrage selon la revendication 1 ou 2, caractérisé en ce que, dans le châssis supérieur (1), est appliquée une couche (4) d'isolation thermique ou phonique.

4. Coffrage selon l'une des revendications 1 à 3, caractérisé en ce que, aussi bien le châssis supérieur que le châssis inférieur (1, 2) peuvent être divisés par des traverses longitudinales et transversales (6, 7), compte tenu des dimensions exigées pour les plaques, la dimension de ces divisions étant déterminée par des rangées de trous correspondants pratiquées sur les côtés des châssis et sur les traverses.

5. Coffrage selon la revendication 1 ou 3, 4, caractérisé par un élément de maintien supplémentaire du profilé trapézoïdal (8) sous la forme d'un boulon en équerre (14) dont une branche est guidée à l'intérieur de douilles tubulaires (15) et présente un collier (16) qui coopère avec un ressort de compression (17) de telle sorte que le ressort comprime cette branche dans un orifice (18) du profilé trapézoïdal (8) et en ce que, sur le châssis supérieur (1) est fixée une tôle (19) comportant un évidement (20) dans lequel il est possible d'enfoncer en frappant l'autre branche du boulon en équerre si l'on veut desserrer l'elément de maintien supplémentaire.

6. Coffrage selon l'une des revendications 1 à 5, caractérisé en ce que les élements d'articulation (21, 24) sont fixés de manière interchangeable sur le châssis supérieur et sur le châssis inférieur (1, 2) au moyen de boulons (23, 25).

7. Coffrage selon la revendication 6, caractérisé en ce que les éléments d'articulation (21, 24) sont réalisés sous la forme d'un profilé en U présentant des ouvertures différentes de telle sorte qu'à l'état assemblé des deux parties de châssis (1, 2), le profilé en U de l'élément d'articulation (21) du châssis supérieur (1) vient chevaucher le profilé en U de l'élément d'articulation (24) du châssis inférieur,

8. Coffrage selon la revendicatioon 1 ou l'une des revendications 3 a 7, caractérisé en ce que la rampe fixée sur le côté intérieur du châssis supérieur (1) est constituée d'un aimant de maintien (31) et d'au moins une plaque en acier (32) placée de manière oblique, le nombre des plaques d'acier (32) définissant l'épaisseur des plaques à fabriquer.
